# EUROPÄISCHE PATENTSCHRIFT

(11) **EP 1 699 321 B1**
(45) Veröffentlichungstag und Bekanntmachung des Hinweises auf die Patenterteilung: **02.05.2007**
(21) Anmeldenummer: 04804112.3
(22) Anmeldetag: 21.12.2004
(51) Int. Cl.: A47C 9/00

(54) **SITZVORRICHTUNG**
SEAT DEVICE
ENSEMBLE SIEGE

(30) Priorität: 22.12.2003 DE 10361053
(43) Veröffentlichungstag der Anmeldung: 13.09.2006
(73) Patentinhaber: Garderobia Metallwaren GmbH, 70794 Filderstadt (DE)
(72) Erfinder: SEIDENZ, Manuel, 70794 Filderstadt (DE)
(74) Vertreter: Pfiz, Thomas
(86) Internationale Anmeldenummer: PCT/EP2004/014514
(87) Internationale Veröffentlichungsnummer: WO 2005/060795

(56) Entgegenhaltungen:
- EP-A- 0 252 274
- DE-A1- 3 227 519
- DE-A1- 3 246 736
- US-A- 4 526 422

## Beschreibung

Die Erfindung betrifft eine Sitzvorrichtung insbesondere für physisch beeinträchtigte Personen.

Als Kniehocker ausgebildete Sitzvorrichtungen mit einem Gestell, einem daran angebrachten Sitzelement und einem gegenüber dem Sitzelement schräg nach unten versetzten Stützelement ermöglichen über die Kniestütze eine zusätzliche Abstützung der sitzenden Person, so dass mit angewinkelten Knien eine stabile Sitzposition erreicht wird. Damit soll beispielsweise für Orchestermusiker ohne Beeinträchtigung durch eine Rückenlehne eine anatomisch günstige Haltung über längere Zeit einnehmbar sein. Das Sitz- und Stützelement sind üblicherweise durch eine mittige Tragkonstruktion gehalten, welche beim Hinsetzen und Aufstehen mit einem Bein überstiegen werden muss.

Ausgehend hiervon liegt der Erfindung die Aufgabe zugrunde, die im Stand der Technik aufgetretenen Nachteile zu vermeiden und eine konstruktiv einfache, sichere und bequeme Kniesitzvorrichtung insbesondere auch für Benutzer mit beeinträchtigter Körperkontrolle zu schaffen.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Dementsprechend wird erfindungsgemäß vorgeschlagen, dass das Gestell ein bezüglich der sitzenden Person an einer Seite angeordnetes Seitenteil aufweist, und dass das Sitzelement und das Stützelement über Querausleger an dem Seitenteil gehalten sind, so dass der Zugangsbereich für die Person gegenüber dem Seitenteil, insbesondere auch der Zwischenbereich zwischen Sitz- und Stützelement bis zum Boden völlig frei von Gestellteilen bleibt. Durch die von oben gesehen U-förmige Anordnung kann die Sitzposition ohne Überwindung von Hindernissen eingenommen und verlassen werden. Dadurch wird eine bessere Ergonomie speziell auch für physisch behinderte Personen erreicht, die eine Benutzung weitgehend ohne fremde Hilfe erlaubt. In der Kniesitzposition ist die Person dann sicher abgestützt und ausbalanciert, so dass Verrichtungen wie beispielsweise Körperpflege an einem Waschbecken selbständig vorgenommen werden können.

Eine baulich vorteilhafte Ausführung sieht vor, dass die Querausleger an einer gemeinsamen Verbindungsstrebe des Seitenteils angebracht sind.

Um eine einfache Anpassung an lokale Aufstellgegebenheiten zu ermöglichen, ist es vorteilhaft, wenn die Querausleger wahlweise rechts oder links abstehend an dem Seitenteil fixierbar sind. Damit ist es möglich, unabhängig von der gewünschten Sitzrichtung das Seitenteil beispielsweise im Bereich einer Wand anzuordnen, um so den seitlichen Zugangsbereich frei zu halten.

Vorteilhafterweise sind das Sitzelement und/oder das Stützelement über Höhenverstellmittel an dem Gestell höhenverstellbar angeordnet. Dies lässt sich dadurch erreichen, dass das Sitzelement und/oder das Stützelement über nach oben abstehende Teleskoprohre an ihrem Querausleger abgestützt sind. Eine weitere ergonomische Anpassmöglichkeit ergibt sich dadurch, dass das Sitzelement und/oder das Stützelement um eine Horizontalachse verschwenkbar sind. Für eine noch vielseitigere Körperanpassung ist es günstig, wenn das Sitzelement und das Stützelement über Abstandsverstellmittel in ihrem gegenseitigen Abstand verstellbar sind. Eine vorteilhafte Ausführung sieht vor, dass die Abstandsverstellmittel Rast- oder Klemmorgane oder ein Lochraster zur lageveränderlichen Fixierung mindestens eines der Querausleger an dem Seitengestell umfassen. Um die Handhabung zu erleichtern, ist es von Vorteil, wenn das Sitzteil und/oder das Stützteil über Schnellspannmittel vorzugsweise werkzeuglos in einer gewünschten Lage festlegbar sind.

Weitere Verbesserungen lassen sich dadurch erreichen, dass das Sitzelement eine gegenüber einer Horizontalebene zu dem Stützelement hin schräg aufgestellte Sitzfläche und gegebenenfalls eine anatomisch geformte Sitzschale aufweist. Ebenso ist es anatomisch vorteilhaft, wenn das Stützteil eine gegen die vordere Schienbeinseite der Person anliegende, vorzugsweise mit zwei Kniemulden versehene Stützfläche aufweist.

Eine weitere vorteilhafte Ausgestaltung sieht vor, dass das Sitzelement und/oder das Stützelement durch zylindrische, insbesondere flach zylindrische Polster gebildet sind.

Eine stabile Mehrpunktlagerung kann dadurch erreicht werden, dass das Gestell über Fußstücke an dem Seitenteil und an den Querauslegern punktförmig am Boden abgestützt ist. Konstruktiv einfach ist es auch, wenn das Seitenteil über bodenseitige Fußstreben linienförmig am Boden abgestützt ist.

Vorteilhafterweise umfasst das Seitenteil einen in einer Vertikalebene sich erstreckenden Tragrahmen. Eine baulich einfache Variante sieht vor, dass das Seitenteil durch eine Z-förmige Strebenstruktur gebildet ist, wobei die Querausleger an der schräg stehenden Mittelstrebe angebracht sind.

Um die Benutzung weiter zu erleichtern, ist es von Vorteil, wenn das Seitenteil einen sich über die Höhe des Sitzelements hinaus nach oben erhebenden Griffbügel für die Person aufweist.

Eine zusätzliche Sicherung in der Sitzhaltung ist dadurch erreichbar, dass an dem Seitengestell eine Bruststütze zur Brustabstützung der Person angeordnet ist.

Um die Aufbewahrung und den Transport zu vereinfachen, ist es vorteilhaft, wenn die Querausleger oder Teile davon über Gelenke an das Seitenteil anklappbar sind.

Ein weiterer Erfindungsaspekt liegt in einer Sitzvorrichtung insbesondere für physisch beeinträchtigte Personen mit einem Sitzelement und einem gegenüber dem Sitzelement schräg nach unten versetzten Stützelement zur Abstützung der Person in einer knienden Sitzstellung, wobei das Sitzelement und das Stützelement (14) über Querausleger an einer Wandhalterung quer von der Wand abstehend gehalten sind, so dass der Zugangsbereich für die Person auch am Boden frei bleibt.

Besonders bevorzugt ist die Verwendung der erfindungsgemäßen Kniesitzvorrichtung im Bereich einer Waschgelegenheit, insbesondere eines Waschbeckens, um so einem Benutzer auch bei eingeschränkter Körperkontrolle eine weitgehend selbständige Körperpflege zu ermöglichen.

Im Folgenden wird die Erfindung anhand der in der Zeichnung in schematischer Weise dargestellten Ausführungsbeispiele näher erläutert. Es zeigen:
- Fig. 1: eine Sitzvorrichtung zur Abstützung einer Person in einer knienden Sitzstellung in einer perspektivischen Ansicht;
- Fig. 2 und 3: die Sitzvorrichtung nach Fig. 1 in einer Seitenansicht und einer Frontansicht;
- Fig. 4: eine weitere Ausführungsform einer Kniesitzvorrichtung in einer perspektivischen Ansicht;
- Fig. 5 und 6: die Sitzvorrichtung nach Fig. 4 in einer Seitenansicht und der Draufsicht;
- Fig. 7: ein weiteres Ausführungsbeispiel in einer perspektivischen Ansicht;
- Fig. 8 und 9: noch ein weiteres Ausführungsbeispiel mit einer Wandhalterung in einer perspektivischen Ansicht und in Seitenansicht.

Die in Fig. 1 bis 3 dargestellte Sitzvorrichtung ermöglicht insbesondere körperbehinderten Personen die einfache Einnahme einer bequemen knienden Sitzstellung. Sie besteht im Wesentlichen aus einem Gestell 10, einem Sitzelement 12 zur Beckenabstützung und einem gegenüber dem Sitzelement schräg nach unten versetzten Stützelement 14 zur Knieabstützung des Benutzers.

Das Gestell 10 weist ein bezüglich der sitzenden Person an einer Seite außerhalb des Sitzbereichs seitlich stehendes, im Wesentlichen in einer Vertikalebene sich erstreckendes Seitenteil 16 auf. Dieses ist durch einen bogenförmigen Rohrrahmen 18 gebildet, welcher eine Verbindungsstrebe 20 zwischen den Bogenschenkeln besitzt. Hieran sind das Sitz- und Stützelement 12, 14 über jeweils einen quer zu der Rahmen- bzw. Vertikalebene abstehenden Querausleger 22, 24 gehalten, so dass der Zugangs- und Zwischenbereich 26 zwischen Sitz- und Stützelement 12, 14 bis zum Boden frei von Gestellteilen bleibt Entsprechend den Enden des Rohrrahmens 18 sind auch die nach unten abgewinkelten Querausleger 22, 24 an ihren freien Enden über Fußstücke 28 punktförmig am Boden abgestützt.

Zur Höhenverstellung des Sitzelements 12 und Stützelements 14 ist ein an dem jeweiligen Querausleger 22, 24 nach oben abstehendes Teleskoprohr 30 vorgesehen, während eine Neigungsverstellung um eine Horizontalachse über Gelenke 32 ermöglicht wird. Die Fixierung erfolgt durch Schraubverbindungen 34 gegebenenfalls über werkzeuglos betätigbare Schnellspannmittel. Das Sitzelement 12 wird dabei so eingestellt, dass seine Sitzfläche 36 zu dem Stützelement 14 hin schräg angestellt ist. Das tiefer liegende. Stützelement 14 ist mit seiner Stützfläche 38 in Gegenrichtung zu der Sitzfläche 36 geneigt, so dass eine Abstützung in antero-posteriorer Richtung gegen den Schienbein- bzw. Kniebereich der sitzenden Person möglich ist.

Die Querausleger 22, 24 sind über Schraubverbindungen lösbar an der Verbindungsstrebe 20 des Seitenteils 16 angebracht. Auf diese Weise ist es auch möglich, die Anbringung spiegelbildlich auf der gegenüberliegenden Seite des Seitenteils 16 vorzunehmen, so dass durch die Rechts- oder Linksmontage bezüglich der sitzenden Person eine Anpassung an räumliche Gegebenheiten des Aufstellortes leicht möglich ist.

Zur Abstandsverstellung zwischen Sitzelement 12 und Stützelement 14 ist an der Verbindungsstrebe 20 ein Lochraster 40 vorgesehen, welches aus im Abstand voneinander angeordneten Lochpaaren besteht, in denen der Querausleger 22 über jeweils einen Stabilisierungszapfen und einen Schraubzapfen lagesicher festlegbar ist.

Um die Benutzung zu erleichtern, bildet der Rohrrahmen 18 in einem über der Höhe des Sitzelements 12 liegenden Bogenabschnitt einen Griffbügel 42, an dem sich der Benutzer beim Hinsetzen und Aufstehen festhalten bzw. hochziehen kann.

Bei den in Fig. 4 bis 9 gezeigten Ausführungsbeispielen sind gleiche Teile mit gleichen Bezugszeichen wie bereits vorstehend beschrieben versehen.

Ein Unterschied der Ausführungsform nach Fig. 4 bis 6 besteht darin, dass das Seitenteil 16 des Gestells 10 hier durch eine Z-förmige Strebenstruktur 44 gebildet ist, an deren schräg stehender Mittelstrebe 46 die Querausleger 22, 24 über Klemmhülsen 48 lageverstellbar angebracht sind. Die obere Horizontalstrebe bildet dabei den Griffbügel 42, während die untere Horizontalstrebe 50 endseitig über parallel zu den Querauslegern abstehende Fußstreben 52 kippsicher am Boden abgestützt ist. Das Sitzelement 12 und das Stützelement 14 sind als flachzylindrische Polster 54 ausgestaltet, welche um ihre Zentralachse drehverstellbar sind.

Gegebenenfalls kann an dem Seitengesell auch noch eine nicht gezeigte Bruststütze zur zusätzlichen Brustabstützung der sitzenden Person angeordnet sein.

Bei dem Ausführungsbeispiel nach Fig. 7 ist das Gestell 10 ebenfalls als Fußgestell auf dem Boden abgestützt, wobei zusätzlich jeweils eine bügelförmige Stützkonstruktion 56, 58 an den Querauslegern 22, 24 vorgesehen ist. Die Stützbügel 56, 58 weisen ein Lochraster 60 zur Höhenverstellung des Sitz- und Stützelements über eine Steckverbindung 62 auf. Um ein Platz sparendes Zusammenklappen zu ermöglichen, sind an dem Gestell 10 drehbare Gelenkstücke 64 vorgesehen, so dass sich das Sitzelement 12 und das Stützelement 14 zusammen mit den Stützbügeln 56, 58 an das Seitenteil 16 heranschwenken lassen. Das Sitzelement 12 ist an seinem unteren Rand mit einer zentralen Aussparung 66 versehen, um so eine Intimwäsche für eine sitzende Person zu erleichtern.

Die Ausführungsform nach Fig. 8 und 9 unterscheidet sich besonders dadurch, dass anstelle eines Fußgestells ein an einer Wand montierbares Wandgestell 10 bzw. eine Wandhalterung 110 vorgesehen ist, an welcher die Elemente 12, 14 an der Wand abstehend gehalten sind. Auf diese Weise wird der gesamte Fußraum bzw. Bodenbereich freigehalten, so dass auch die Bodenreinigung erleichtert wird. Das Seitenteil wird dabei durch eine Schiene 16 gebildet, die gegebenenfalls auch eine Abstandsverstellung der Querauslegen 22, 24 über zusätzliche Befestigungsstellen 68 erlaubt. Die Schiene 16 lässt sich mittels Schrauben 70 an einer Wand fixieren. Grundsätzlich ist es auch denkbar, auf eine Verbindungsschiene zu verzichten und die Halterung für Sitzelement 12 und das Stützelement 14 separat zu gestalten. In jedem Fall sollte auch damit eine ausbalancierte gekniete Sitzstellung unterstützt werden.

Die beschriebenen Kniesitzvorrichtungen lassen sich besonders vorteilhaft im Bereich einer Waschgelegenheit aufstellen, um einer physisch behinderten Person die Körperwäsche weitgehend ohne fremde Hilfe zu ermöglichen. Dabei kann der Zugang in den Sitzbereich 26 von der dem Seitenteil 16 des Gestells 10 gegenüberliegenden Seite her zwischen die Querausleger 22, 24 hinein erfolgen, ohne dass Hindernisse überwunden werden müssten.

## Patentansprüche

1. Sitzvorrichtung insbesondere für physisch beeinträchtigte Personen mit einem Gestell (10), einem daran angebrachten Sitzelement (12) und einem gegenüber dem Sitzelement (12) schräg nach unten versetzten Stützelement (14) zur Abstützung der Person in einer knienden Sitzstellung, wobei das Gestell (10) ein bezüglich der sitzenden Person seitlich angeordnetes Seitenteil (16) aufweist, und das Sitzelement (12) und das Stützelement (14) über Querausleger (22, 24) in von oben gesehen U-förmiger Anordnung an dem Seitenteil (16) gehalten sind, so dass der Zugangsbereich (26) gegenüber dem Seitenteil für die Person bis zum Boden frei von Gestellteilen bleibt.

2. Sitzvorrichtung nach Anspruch 1, **dadurch gekennzeichnet, dass** die Querausleger (22, 24) an einer gemeinsamen Verbindungsstrebe (20, 46) des Seitenteils (16) angebracht sind.

3. Sitzvorrichtung nach Anspruch 1 oder 2, **dadurch gekennzeichnet, dass** die Querausleger (22, 24) wahlweise rechts oder links abstehend an dem Seitenteil (16) fixierbar sind.

4. Sitzvorrichtung nach einem der Ansprüche 1 bis 3, **dadurch gekennzeichnet, dass** das Sitzelement (12) und/oder das Stützelement (14) über Höhenverstellmittel (30) an dem Gestell (10) höhenverstellbar angeordnet sind.

5. Sitzvorrichtung nach einem der Ansprüche 1 bis 4, **dadurch gekennzeichnet, dass** das Sitzelement (12) und/oder das Stützelement (14) über nach oben abstehende Teleskoprohre (30) an ihrem Querausleger (22, 24) abgestützt sind.

6. Sitzvorrichtung nach einem der Ansprüche 1 bis 5, **dadurch gekennzeichnet, dass** das Sitzelement (12) und/oder das Stützelement (14) um eine Horizontalachse verschwenkbar sind.

7. Sitzvorrichtung nach einem der Ansprüche 1 bis 6, **dadurch gekennzeichnet, dass** das Sitzelement (12) und das Stützelement (14) über Abstandsverstellmittel (40, 48) in ihrem gegenseitigen Abstand verstellbar sind.

8. Sitzvorrichtung nach einem der Ansprüche 1 bis 7, **dadurch gekennzeichnet, dass** die Abstandsverstellmittel Rast- oder Klemmorgane oder ein Lochraster (40, 48) zur lageveränderlichen Fixierung mindestens eines der Querausleger (22, 24) an dem Seitenteil (16) umfassen.

9. Sitzvorrichtung nach einem der Ansprüche 1 bis 8, **dadurch gekennzeichnet, dass** das Sitzelement (12) und/oder das Stützelement (14) über Schnellspannmittel (34) vorzugsweise werkzeuglos in einer gewünschten Lage festlegbar sind.

10. Sitzvorrichtung nach einem der Ansprüche 1 bis 9, **dadurch gekennzeichnet, dass** das Sitzelement (12) eine gegenüber einer Horizontalebene zu dem Stützelement (14) hin schräg aufgestellte Sitzfläche (36) aufweist.

11. Sitzvorrichtung nach einem der Ansprüche 1 bis 10, **dadurch gekennzeichnet, dass** das Sitzelement (12) eine anatomisch geformte Sitzschale aufweist

12. Sitzvorrichtung nach einem der Ansprüche 1 bis 11, **dadurch gekennzeichnet, dass** das Stützelement (14) eine gegen die vordere Schienbeinseite der Person anliegende, vorzugsweise mit zwei Kniemulden versehene Stützfläche (38) aufweist.

13. Sitzvorrichtung nach einem der Ansprüche 1 bis 12, **dadurch gekennzeichnet, dass** das Sitzelement (12) und/oder das Stützelement (14) durch zylindrische, insbesondere flachzylindrische Polster (54) gebildet sind.

14. Sitzvorrichtung nach einem der Ansprüche 1 bis 13, **dadurch gekennzeichnet, dass** das Gestell (10) über Fußstücke (28) an dem Seitenteil (16) und/oder an den Querauslegern (22, 24) angeordnete Fußstücke (28) insbesondere punktförmig am Boden abgestützt ist.

15. Sitzvorrichtung nach einem der Ansprüche 1 bis 14, **dadurch gekennzeichnet, dass** das Seitenteil (16) über bodenseitige Fußstreben (52) linienförmig am Boden abgestützt ist.

16. Sitzvorrichtung nach einem der Ansprüche 1 bis 15, **dadurch gekennzeichnet, dass** das Seitenteil (16) einen in einer Vertikalebene sich erstreckenden Tragrahmen (18) umfasst.

17. Sitzvorrichtung nach einem der Ansprüche 1 bis 16, **dadurch gekennzeichnet, dass** das Seitenteil (16) durch eine Z-förmige Strebenstruktur (44) gebildet ist, wobei die Querausleger (22, 24) an der schräg stehenden Mittelstrebe (46) angebracht sind.

18. Sitzvorrichtung nach einem der Ansprüche 1 bis 17, **dadurch gekennzeichnet, dass** das Seitenteil (16) einen sich über die Höhe des Sitzelements (12) hinaus nach oben erhebenden Griffbügel (42) für die Person aufweist.

19. Sitzvorrichtung nach einem der Ansprüche 1 bis 18, **dadurch gekennzeichnet, dass** an dem Seitenteil (16) eine Bruststütze zur Brustabstützung der Person angeordnet ist.

20. Sitzvorrichtung nach einem der Ansprüche 1 bis 19, **dadurch gekennzeichnet, dass** das Gestell (10) als Fußgestell zum Aufstellen auf dem Boden oder als Wandgestell zur Montage an einer Wand ausgebildet ist.

21. Sitzvorrichtung nach einem der Ansprüche 1 bis 20, **dadurch gekennzeichnet, dass** die Querausleger (24) oder Teile davon über Gelenke (64) an das Seitenteil (16) anklappbar sind.

22. Verwendung einer Sitzvorrichtung nach einem der vorhergehenden Ansprüche im Bereich einer Waschgelegenheit, insbesondere eines Waschbeckens.

## Claims

1. Seat device in particular for physically incapacitated persons comprising a frame (10), a seat element (12) attached thereto, and a support element (14) offset obliquely downwards relative to the seat element (12) for supporting the person in a kneeling sitting position, wherein the frame (10) comprises a side part (16) disposed laterally of the seated person, and the seat element (12) and the support element (14) are held by means of transverse cantilever arms (22, 24) in an, in plan view, U-shaped arrangement on the side part (16) so that the access area (26) opposite the side part for the person is left clear of frame parts right down to the floor.

2. Seat device according to claim 1, **characterized in that** the transverse cantilever arms (22, 24) are attached to a common connection strut (20, 46) of the side part (16).

3. Seat device according to claim 1 or 2, **characterized in that** the transverse cantilever arms (22, 24) are fastenable to the side part (16) so as to project either to the right or to the left.

4. Seat device according to one of claims 1 to 3, **characterized in that** the seat element (12) and/or the support element (14) are disposed height-adjustably on the frame (10) by means of height-adjusting means (30).

5. Seat device according to one of claims 1 to 4, **characterized in that** the seat element (12) and/or the support element (14) are supported via upwardly projecting telescopic tubes (30) on their transverse cantilever arms (22, 24).

6. Seat device according to one of claims 1 to 5, **characterized in that** the seat element (12) and/or the support element (14) are pivotable about a horizontal axis.

7. Seat device according to one of claims 1 to 6, **characterized in that** the mutual clearance of the seat element (12) and the support element (14) is adjustable by means of clearance-adjusting means (40, 48).

8. Seat device according to one of claims 1 to 7, **characterized in that** the clearance-adjusting means comprise detent- or clamping elements or a grid of holes (40, 48) for varying the fastening position of at least one of the transverse cantilever arms (22, 24) on the side part (16).

9. Seat device according to one of claims 1 to 8, **characterized in that** the seat element (12) and/or the support element (14) are fastenable in a desired position by means of quick-action clamping means (34) preferably without tools.

10. Seat device according to one of claims 1 to 9, **characterized in that** the seat element (12) has a seat surface (36) installed obliquely relative to a horizontal plane towards the support element (14).

11. Seat device according to one of claims 1 to 10, **characterized in that** the seat element (12) comprises an anatomically shaped seat shell.

12. Seat device according to one of claims 1 to 11, **characterized in that** the support element (14) has a support surface (38), which rests against the front side of the shin of the person and is preferably provided with two knee depressions.

13. Seat device according to one of claims 1 to 12, **characterized in that** the seat element (12) and/or the support element (14) are formed by cylindrical, in particular flat cylindrical pads (54).

14. Seat device according to one of claims 1 to 13, **characterized in that** the frame (10) is supported in particular in a punctiform manner on the floor by means of foot pieces (28) on the side part (16) and/or foot pieces (28) disposed on the transverse cantilever arms (22, 24).

15. Seat device according to one of claims 1 to 14, **characterized in that** the side part (16) is supported in a line-shaped manner on the floor by means of floor-side bottom struts (52).

16. Seat device according to one of claims 1 to 15, **characterized in that** the side part (16) comprises a support frame (18) extending in a vertical plane.

17. Seat device according to one of claims 1 to 16, **characterized in that** the side part (16) is formed by a Z-shaped strut structure (44), wherein the transverse cantilever arms (22, 24) are attached to the obliquely positioned central strut (46).

18. Seat device according to one of claims 1 to 17, **characterized in that** the side part (16) comprises a bow-type handle (42) for the person that rises up beyond the height of the seat element (12).

19. Seat device according to one of claims 1 to 18, **characterized in that** a chest support for supporting the chest of the person is disposed on the side part (16).

20. Seat device according to one of claims 1 to 19, **characterized in that** the frame (10) is designed as a standing frame for positioning on the floor or as a wall frame for mounting on a wall.

21. Seat device according to one of claims 1 to 20, **characterized in that** the transverse cantilever arms (22, 24) or parts thereof are foldable against the side part (16) by means of joints (64).

22. Use of a seat device according to one of the preceding claims in the region of washing facilities, in particular a washbasin.

## Revendications

1. Appareillage ou dispositif d'assise, notamment pour personnes physiquement handicapées, comprenant un bâti (10), un élément d'assise (12) installé sur celui-ci, et un élément d'appui (14) décalé à l'oblique vers le bas, vis-à-vis dudit élément d'assise (12), en vue de soutenir la personne dans une position assise agenouillée, ledit bâti (10) possédant une partie latérale (16) disposée latéralement par rapport à la personne assise, et l'élément d'assise (12) et l'élément d'appui (14) étant retenus sur ladite partie latérale (16) par l'intermédiaire de bras transversaux en porte-à-faux (22, 24), selon un agencement configuré en U observé par-dessus, si bien que la zone d'accès (26) affectée à la personne demeure exempte de parties de bâti, jusqu'au sol, vis-à-vis de ladite partie latérale.

2. Appareillage d'assise selon la revendication 1, **caractérisé par le fait que** les bras transversaux en porte-à-faux (22, 24) sont installés sur une entretoise commune de liaison (20, 46) de la partie latérale (16).

3. Appareillage d'assise selon la revendication 1 ou 2, **caractérisé par le fait que** les bras transversaux en porte-à-faux (22, 24) peuvent être consignés à demeure, sur la partie latérale (16), en faisant sélectivement saillie vers la droite ou vers la gauche.

4. Appareillage d'assise selon l'une des revendications 1 à 3, **caractérisé par le fait que** l'élément d'assise (12) et/ou l'élément d'appui (14) sont disposés avec réglage en hauteur, sur le bâti (10), par l'intermédiaire de moyens (30) de réglage en hauteur.

5. Appareillage d'assise selon l'une des revendications 1 à 4, **caractérisé par le fait que** l'élément d'assise (12) et/ou l'élément d'appui (14) sont en appui, sur leur bras transversal en porte-à-faux (22, 24), par l'intermédiaire de tubes télescopiques (30) saillant vers le haut.

6. Appareillage d'assise selon l'une des revendications 1 à 5, **caractérisé par le fait que** l'élément d'assise (12) et/ou l'élément d'appui (14) peuvent pivoter autour d'un axe horizontal.

7. Appareillage d'assise selon l'une des revendications 1 à 6, **caractérisé par le fait que** l'espacement mutuel de l'élément d'assise (12) et de l'élément d'appui (14) peut être réglé par l'intermédiaire de moyens (40, 48) de réglage d'espacement.

8. Appareillage d'assise selon l'une des revendications 1 à 7, **caractérisé par le fait que** les moyens de réglage d'espacement englobent des organes de crantage ou de coincement, ou bien un quadrillage perforé (40, 48) en vue de la consignation à demeure d'au moins l'un des bras transversaux en porte-à-faux (22, 24) sur la partie latérale (16), avec position variable.

9. Appareillage d'assise selon l'une des revendications 1 à 8, **caractérisé par le fait que** l'élément d'assise (12) et/ou l'élément d'appui (14) peuvent être verrouillés dans une position souhaitée, de préférence sans outils, par l'intermédiaire de moyens (34) de serrage rapide.

10. Appareillage d'assise selon l'une des revendications 1 à 9, **caractérisé par le fait que** l'élément d'assise (12) comporte une surface d'assise (36) ajustée avec inclinaison en direction de l'élément d'appui (14) vis-à-vis d'un plan horizontal.

11. Appareillage d'assise selon l'une des revendications 1 à 10, **caractérisé par le fait que** l'élément d'assise (12) présente une coque d'assise de configuration anatomique.

12. Appareillage d'assise selon l'une des revendications 1 à 11, **caractérisé par le fait que** l'élément d'appui (14) comporte une surface d'appui (38) portant contre la face antérieure des tibias de la personne et pourvue, de préférence, de deux augettes recevant les genoux.

13. Appareillage d'assise selon l'une des revendications 1 à 12, **caractérisé par le fait que** l'élément d'assise (12) et/ou l'élément d'appui (14) se présentent comme des rembourrages cylindriques (54), notamment cylindriques et aplatis.

14. Appareillage d'assise selon l'une des revendications 1 à 13, **caractérisé par le fait que** le bâti (10) est notamment en appui ponctuel sur le sol par l'intermédiaire d'embouts de piètement (28) situés sur la partie latérale (16), et/ou par l'intermédiaire d'embouts de piètement (28) disposés sur les bras transversaux en porte-à-faux (22, 24).

15. Appareillage d'assise selon l'une des revendications 1 à 14, **caractérisé par le fait que** la partie latérale (16) est en appui linéaire, sur le sol, par l'intermédiaire d'entretoises de piètement (52) situées côté sol.

16. Appareillage d'assise selon l'une des revendications 1 à 15, **caractérisé par le fait que** la partie latérale (16) comprend un cadre de support (18) s'étendant dans un plan vertical.

17. Appareillage d'assise selon l'une des revendications 1 à 16, **caractérisé par le fait que** la partie latérale (16) est formée d'une structure d'entretoisement (44) de configuration en Z, les bras transversaux en porte-à-faux (22, 24) étant installés sur l'entretoise centrale (46) se dressant à l'oblique.

18. Appareillage d'assise selon l'une des revendications 1 à 17, **caractérisé par le fait que** la partie latérale (16) présente un étrier de préhension (42) affecté à la personne et protubérant, vers le haut, au-delà de la hauteur de l'élément d'assise (12).

19. Appareillage d'assise selon l'une des revendications 1 à 18, **caractérisé par** la présence, sur la partie latérale (16), d'un soutien pectoral pour conférer un appui à la poitrine de la personne.

20. Appareillage d'assise selon l'une des revendications 1 à 19, **caractérisé par le fait que** le bâti (10) se présente comme un bâti de piètement en vue de l'érection sur le sol, ou comme un châssis mural en vue du montage sur une paroi.

21. Appareillage d'assise selon l'une des revendications 1 à 20, **caractérisé par le fait que** les bras transversaux en porte-à-faux (24), ou des parties de ces derniers, peuvent être rabattu(e)s contre la partie latérale (16) par l'intermédiaire d'articulations (64).

22. Utilisation d'un appareillage ou dispositif d'assise selon l'une des revendications précédentes, dans la région de commodités, en particulier d'un lavabo.
